# FASCICULE DE BREVET EUROPEEN

(11) **EP 0 692 085 B1**
(45) Date de publication et mention de la délivrance du brevet: **22.01.1997**
(21) Numéro de dépôt: 94912575.1
(22) Date de dépôt: 31.03.1994
(51) Int. Cl.: F24F 1/02

(54) **PROCEDE ET DISPOSITIF DE CLIMATISATION ET/OU DE CHAUFFAGE DE LOGEMENTS, NOTAMMENT D'IMMEUBLES COLLECTIFS**
VERFAHREN UND VORRICHTUNG ZUR KLIMATISIERUNG UND/ODER HEIZUNG VON WOHNUNGEN, INSBESONDERE GEBÄUDEN
DOMESTIC AIR CONDITIONING AND/OR HEATING METHOD AND DEVICE, PARTICULARLY FOR APARTMENT BUILDINGS

(30) Priorité: 06.04.1993 FR 9304160
(43) Date de publication de la demande: 17.01.1996
(73) Titulaire: Ribo, Robert, F-11400 Verdun-en-Lauragais (FR)
(72) Inventeur: Ribo, Robert, F-11400 Verdun-en-Lauragais (FR)
(74) Mandataire: Cabinet BARRE LAFORGUE & associés
(86) Numéro de dépôt international: FR9400363
(87) Numéro de publication internationale: WO9423249

(56) Documents cités:
- US-A- 2 350 886
- US-A- 3 267 995

## Description

L'invention concerne un procédé et un dispositif de climatisation et/ou de Chauffage de logements, notamment d'immeubles collectifs selon le préambule des revendications 1 et 7 respectivement (voir US-A-3 267 995).

Les dispositifs aptes à permettre de climatiser et de chauffer des logements sont de quatre types se différenciant par la source d'énergie extérieure, air ou eau, utilisée, et par le fluide, air ou eau, utilisé pour restituer cette énergie dans les logements.

Le premier type de dispositif consiste en des systèmes air/eau constitués généralement d'une installation centralisée composée d'un groupe extérieur installé en terrasse, et de ventilo-convecteurs disposés dans les pièces à chauffer et à rafraîchir et alimentés à partir du groupe extérieur au moyen de canalisations hydrauliques isolées.

Outre leur prix élevé, de telles installations présentent plusieurs inconvénients. En premier lieu, elles imposent de pré-équiper l'ensemble de l'immeuble sans préjuger si les occupants désirent ou non l'option climatisation. De plus, elles nécessitent la mise en place d'un système de comptage d'énergie répondant à des normes spécifiques, dont le prix de revient est relativement élevé. Par ailleurs, de telles installations présentent un problème de souplesse lorsque, en mi-saison, certains locaux, bien exposés, nécessitent d'être rafraîchis alors que d'autres locaux nécessitent d'être chauffés. Il est à noter que ce dernier problème peut être résolu en installant deux groupes extérieurs, un par façade, sud et nord. Toutefois, cette solution amène un surcoût d'investissement non négligeable. En dernier lieu, toute défaillance du groupe extérieur a pour conséquence de priver l'ensemble des logements de chauffage ou de climatisation.

Le deuxième type de dispositifs consiste en des systèmes eau/air constitués de pompes à chaleur disposées dans les logements, et alimentées au moyen d'une boucle d'eau à température constante, maintenue à la température désirée par un réchauffeur de boucle et une tour de refroidissement se servant de l'évaporation de 15 % de l'eau du circuit pour refroidir celle-ci.

Ce système permet de pallier certains des inconvénients des systèmes air/eau décrits ci-dessus. En effet, il est possible de chauffer ou de climatiser en même temps des logements différents de l'immeuble. De plus, mise à part une défaillance d'un des éléments de la tour de refroidissement, tout défaut de fonctionnement ne concerne qu'un logement et non l'ensemble de l'immeuble. Par contre, ce système présente également des inconvénients. En premier lieu, le niveau sonore dans les logements est élevé car les compresseurs sont disposés à l'intérieur des pompes à chaleur installées dans ces logements. De plus, bien que le pré-équipement soit moins cher que dans le cas d'un système air/eau (tour de refroidissement moins chère que le groupe extérieur de ce système air/eau, et canalisations non isolées) le coût global de l'installation est supérieur à celui des systèmes air/eau.

Le troisième type de dispositif consiste en des systèmes eau/eau constitués de ventilo-convecteurs disposés dans les logements, et alimentés au moyen d'une boucle d'eau dotée d'une tour de refroidissement. Un tel système peut être comparé aux systèmes air/eau avec toutefois l'inconvénient de ne pas permettre d'inversion de cycle.

Enfin le quatrième type de dispositif consiste en des systèmes air/air réalisés au moyen de splits systèmes, c'est-à-dire des appareils comportant la partie condenseur et la partie évaporateur, et constitués d'une unité extérieure et d'une unité intérieure reliées par une canalisation de "Fréon", l'unité extérieure comprenant un ventilateur, un compresseur et un échangeur, et l'unité intérieure comprenant un ventilateur et un échangeur.

De tels splits systèmes peuvent être conçus pour traiter l'ensemble d'un logement. L'unité intérieure est alors reliée à un réseau de gaines permettant de répartir l'air dans les différentes pièces de ce logement. Un tel système a pour avantage d'être d'un coût inférieur par rapport aux trois systèmes précités. De plus, les différents logements sont traités de façon totalement indépendante. Par contre, le prix de revient de l'installation reste encore relativement élevé. De plus, le niveau sonore au niveau de la reprise d'air de l'unité intérieure, est élevé. Enfin, la régulation de la température dans les différentes pièces est très aléatoire.

Ces splits systèmes peuvent également être utilisés de façon individuelle, en installant un appareil par pièce. Cette solution offre une grande souplesse d'utilisation mais son coût est élevé.

La présente invention vise à pallier les inconvénients ci-dessus évoqués des divers dispositifs de climatisation et de chauffage de logements, et a pour principal objectif de fournir un dispositif de climatisation et/ou de chauffage consistant en un système air/air de faibles prix de revient et niveau sonore, et permettant de traiter de façon individuelle les logements.

A cet effet, l'invention vise un procédé de climatisation et/ou de chauffage de logements, notamment d'immeuble collectif, consistant :
- à utiliser une unité extérieure et une unité intérieure reliées par des liaisons fluidiques et électriques, l'unité extérieure comprenant un compresseur, des moyens de ventilation et un échangeur, l'unité intérieure étant du type basse pression et comprenant des moyens de ventilation et un échangeur,
- à réaliser une circulation d'air à l'intérieur du logement à l'aide des moyens de ventilation de l'unité intérieure,
- à asservir le fonctionnement de l'unité extérieure à un organe de contrôle de la température à l'intérieur du logement déterminant une température de consigne,
- a délivrer l'air basse pression en vrac dans un faux plafond formant un plenum étanche qui sert de chambre de détente, ledit plenum comportant, pour une des pièces du logement, dite pièce maîtresse, une grille de soufflage sans registre de réglage mais possédant des caractéristiques aérauliques aptes à autoriser des fluctuations du débit de ladite grille par rapport à son débit nominal, et pour l'autre ou les autres pièce(s) du logement, dites annexes, des grilles de soufflage munies de registres de réglage qui permettent de faire varier le débit desdites grilles par rapport à leur débit nominal, dans une plage telle que la grille de soufflage de la pièce maîtresse puisse absorber ces variations de débit,
- à réguler la température dans chaque pièce annexe du logement en modifiant, au moyen des registres de réglage, le débit d'air délivré dans chacune desdites pièces annexes,
- et à absorber les fluctuations de débit en les répercutant dans la pièce maîtresse au travers de la grille de soufflage non munie de registre de réglage.

Selon ce procédé, on assure la climatisation d'un logement comportant plusieurs pièces au moyen d'un ensemble unité intérieure/unité extérieure à l'origine conçu pour traiter une seule pièce (soufflage bouche bée en raison de la faible pression de l'appareil intérieur).

Par conséquent, il est notamment possible selon le procédé de l'invention, de climatiser un appartement de surface relativement faible mais comportant plusieurs pièces, en utilisant un ensemble conçu à l'origine pour climatiser une seule pièce.

Cette climatisation est, en outre, assurée au moyen d'une installation ne comportant aucune gaine de soufflage, et dont le niveau sonore est très peu élevé en raison, d'une part, de la faible pression de l'unité intérieure, et d'autre part, du phénomène de chambre de détente donné par le plenum.

L'originalité de la technique mise en oeuvre selon l'invention réside donc dans son extrême simplicité qui permet de réaliser la climatisation d'un logement au moyen d'une installation dont le coût est très largement inférieur à celui des installations actuelles.

Par ailleurs, la régulation de la température dans chaque pièce annexe peut être affinée de façon très simple en modifiant au moyen du registre de réglage le débit d'air soufflé dans ladite pièce.

En effet, la variation de débit engendré par la fermeture ou l'ouverture d'une ou des grilles de soufflage d'une ou des pièces annexes, se répercute dans la pièce maîtresse au travers de la grille de soufflage de celle-ci, qui d'une part ne comporte pas de registre de réglage, et d'autre part est conçue de façon à pouvoir absorber ces fluctuations de débit.

Il est à noter que l'utilisation de tels registres est possible grâce au fait que l'on travaille avec de l'air basse pression, ce qui évite toute surpression au niveau des bouches et toute nuisance sonore, même lorsque le débit desdites bouches est minimal.

De façon préférentielle, ce procédé a pour but de permettre la climatisation et le chauffage des logements et on utilise, à cet effet, une unité extérieure dotée de moyens d'inversion de cycles, et une unité intérieure équipée d'une batterie électrique de complément pilotée par un thermostat extérieur.

Par ailleurs, on asservit avantageusement le fonctionnement du compresseur au moyen d'un organe de contrôle de la température disposé de façon à relever la température de l'air repris par les moyens de ventilation de l'unité intérieure.

L'organe de contrôle de la température est ainsi disposé de façon à relever la température de l'air de reprise global qui correspond à la température moyenne du logement, et celui-ci réagit alors aux fluctuations de débit des différentes grilles de soufflage de façon à réajuster les températures dans le logement.

De plus, on pilote préférentiellement les registres de réglage des grilles de soufflage des pièces annexes au moyen d'organes à commande thermostatique.

Selon une autre caractéristique de l'invention, on recouvre la face supérieure du faux plafond au moyen d'une couche de matériau isolant phoniquement et thermiquement.

Un tel matériau a pour fonction essentielle d'éviter toute condensation résultant d'une différence de température entre l'intérieur du plenum et l'air ambiant. Il a également pour fonction d'atténuer le niveau acoustique, d'une part de l'unité intérieure, et d'autre part entre les pièces.

En outre, l'unité intérieure est avantageusement intégrée dans le faux plafond, et on sépare par une jouée ledit faux plafond en deux parties formant un plenum de reprise, doté d'une grille de reprise apte à servir de trappe de visite, et le plenum de soufflage.

Cette disposition de l'unité intérieure dans le faux-plafond, avec mise en place d'une jouée séparant ce faux plafond en un plenum de reprise et un plenum de soufflage, constitue un mode de réalisation très avantageux, d'une part, en ce qui concerne le coût de revient de l'installation et, d'autre part, du point de vue entretien.

L'invention s'étend à un dispositif de climatisation et/ou de chauffage de logements, notamment d'immeubles collectifs du type comprenant :
- une unité intérieure du type basse pression et une unité extérieure reliées par des liaisons fluidiques et électriques, l'unité extérieure comprenant un compresseur, des moyens de ventilation et un échangeur, et l'unité intérieure comprenant des moyens de ventilation et un échangeur,
- des moyens de soufflage et de reprise d'air reliés à l'unité intérieure,
- un organe de contrôle de la température à l'intérieur du logement apte à asservir le fonctionnement de l'unité extérieure,
- les moyens de soufflage comprenant un faux plafond formant un plenum étanche qui sert de chambre de détente, ledit plenum comportant des grilles de soufflage pour chacune des pièces du logement.

Selon l'invention, ce dispositif se caractérise en ce que :
. une des grilles de soufflage en communication avec l'une des pièces du logement, dite pièce maîtresse, et démunie de registre de réglage est adaptée pour posséder des caractéristiques aérauliques autorisant des fluctuations du débit de ladite grille par rapport à son débit nominal,
. les autres grilles de soufflage en communication avec la ou les autre(s) pièce(s) du logement, sont munies de registres de réglage permettant de faire varier le débit desdites grilles par rapport à leur débit nominal, dans une plage telle que la grille de soufflage de la pièce maîtresse puisse absorber les variations de débit.

Il est à noter que le brevet US 3 267 995 décrit un dispositif d'une conception avoisinante à celle du dispositif défini dans le préambule de la revendication 7 de la présente demande. Toutefois, ce dispositif ne comprend aucun moyen de régulation permettant d'affiner de façon efficace la température dans les différentes pièces.

D'autres caractéristiques, buts et avantages de l'invention ressortiront de la description détaillée qui suit en référence aux dessins annexés qui en représentent à titre d'exemple non limitatif un mode de réalisation préférentiel. Sur ces dessins qui font partie intégrante de la présente description :
- la figure est une vue en plan d'un logement avec terrasse équipé d'un dispositif conforme à l'invention,
- la figure 2 est une vue en élévation schématique par un plan vertical de cet appartement.

L'installation conforme à l'invention comporte une unité intérieure 1 et une unité extérieure 2 à détente directe reliées entre elles par des conduites frigorifiques et des lignes électriques telles que 3 protégées par un ICT et noyées dans la chape du plancher. Les caractéristiques de ces unités données ci-après à titre d'exemple, correspondent à un appartement d'une surface de l'ordre de 50 m².

L'unité extérieure 2 consiste en une pompe à chaleur à détente directe présentant une puissance frigorifique de 3600 W et une puissance calorifique de 3800 W.

Elle comporte, classiquement, un compresseur hermétique équipé d'une résistance de carter, un échangeur à détente directe en cuivre avec ailettes aluminium, un circuit frigorifique et un ventilateur hélicoïdal basse vitesse. Le circuit frigorifique comporte, en outre, essentiellement, un détendeur, une vanne d'inversion de cycle quatre voies, une bouteille anti-coup de liquide, et un déshydrateur.

Cette unité extérieure 2 comporte, de plus,un système de dégivrage apte à contrôler la température sur l'échangeur et à commander périodiquement des inversions de cycle lorsque cette température est inférieure à un seuil prédéterminé.

L'unité intérieure 1 consiste, quant à elle, en un ventilo-convecteur non carrossé d'un débit nominal de 650 m³/h avec une pression inférieure à 6 mm et de l'ordre de 5 mm. Elle comporte une unité de ventilation à trois vitesses, un échangeur à détente directe cuivre/aluminium, et une batterie électrique de 2 KW. Cette batterie électrique est asservie à un thermostat extérieur qui autorise son enclenchement au-dessous d'un point de consigne prédéterminé.

Cette unité intérieure 1 est reliée à un boîtier de commande pré-câblé comportant un thermostat, disposé dans l'appartement de façon que ledit thermostat relève la température de l'air repris par ladite unité. Ce boîtier de commande 4 comporte en outre, un bouton marche/arrêt, un sélecteur de vitesse de ventilation, un inverseur de cycle hiver/été.

Les liaisons frigorifiques reliant les deux unités intérieure 1 et extérieure 2 comportent un tube de gaz et un tube de liquide gainés d'un manchon en un matériau isolant.

Les liaisons électriques reliant ces deux unités 1, 2 comportent, quant à elles, des câbles électriques amenant la puissance délivrée au disjoncteur jusqu'à l'unité extérieure 2, et permettant de délivrer vers cette unité extérieure 2 le signal de commande du thermostat.

En l'exemple, l'unité extérieure 2 est installée sur la terrasse de l'appartement à proximité du garde corps de cette terrasse, et comporte une grille extérieure 5 intégrée dans ce garde corps. Il est à noter que, compte tenu de la faible profondeur (de l'ordre de 25 cm) de cette unité extérieure 2, il est aisé de concevoir une solution architecturale permettant de l'intégrer directement dans le garde corps.

L'unité intérieure 1 est, quant à elle, disposée au-dessus d'un faux plafond 6 constitué d'une plaque de "Placoplâtre" BA 13, s'étendant dans les circulations de l'appartement, et adapté pour former un plenum de soufflage 7 permettant de distribuer de l'air dans toutes les pièces à chauffer ou à rafraîchir. En vue de l'évacuation des condensats, cette unité intérieure 1 est connectée à une canalisation d'évacuation 8 raccordée par un siphon 9 sur une canalisation d'eau usée.

Le volume délimité par le faux plafond 6 est, par ailleurs, séparé en deux par une jouée verticale 10 disposée au droit de l'unité intérieure 1, de façon à former deux volumes distincts constituant le plenum de soufflage 7 s'étendant à l'avant de l'unité intérieure 1, et un plenum de reprise 11 s'étendant à l'arrière de cette unité intérieure 1.

Afin d'assurer la reprise d'air, ce faux plafond 6 est doté d'une grille 12 disposée au droit de l'unité intérieure 1 de façon à communiquer avec le plenum de reprise 11. Cette grille 12, par exemple fixée au moyen de vis, présente avantageusement des dimensions (par exemple 600 mm x 600 mm) qui, grâce à son positionnement au droit de l'unité intérieure 1, permettent l'entretien ou le dépannage de cette unité intérieure.

De plus, afin de permettre une circulation d'air entre les pièces à chauffer et à rafraîchir, et la circulation, les portes d'accès à ces pièces sont détalonnées de façon à ménager une lumière 13 sous lesdites portes.

Il est à noter, enfin, concernant cette reprise d'air, que le boîtier de commande 4 incorporant le thermostat, est disposé dans la circulation et relève donc la température de l'air repris par l'unité intérieure 1.

En ce qui concerne la distribution d'air, et en premier lieu, le faux plafond 6 est recouvert, dans sa partie délimitant le plenum de soufflage 7, d'une couche 14 de matériau isolant phoniquement et thermiquement, tel que de la laine de roche.

Ce plenum de soufflage 7 est également équipé de grilles de soufflage pour la distribution d'air dans les différentes pièces :
- la grille de soufflage 15 alimentant la pièce principale, généralement la salle de séjour, étant adaptée pour posséder des caractéristiques aérauliques aptes à autoriser des fluctuations du débit de ladite grille de plus ou moins 40 % par rapport à son débit nominal,
- les grilles de soufflage 16, 17 alimentant les autres pièces étant munies de registres de réglage aptes à permettre de faire varier le débit desdites grilles de plus ou moins 30 % par rapport à leur débit nominal.

De plus, les registres de réglage des grilles de soufflage 16, 17 sont asservis à un organe à commande thermostatique (non représenté) permettant de réguler de façon indépendante la température de ces pièces.

## Revendications

1. Procédé de climatisation et/ou de chauffage de logements, notamment d'immeuble collectif, consistant :
- à utiliser une unité extérieure (2) et une unité intérieure (1) reliées par des liaisons fluidiques et électriques (3), l'unité extérieure (2) comprenant un compresseur, des moyens de ventilation et un échangeur, l'unité intérieure (1) étant du type basse pression et comprenant des moyens de ventilation et un échangeur,
- à réaliser une circulation d'air à l'intérieur du logement à l'aide des moyens de ventilation de l'unité intérieure (1),
- à asservir le fonctionnement de l'unité extérieure (2) à un organe (4) de contrôle de la température à l'intérieur du logement déterminant une température de consigne,
- à délivrer l'air basse pression en vrac dans un faux plafond (6) formant un plenum étanche (7) qui sert de chambre de détente, ledit plenum comportant, pour une des pièces du logement, dite pièce maîtresse, une grille de soufflage (15) sans registre de réglage mais possédant des caractéristiques aérauliques aptes à autoriser des fluctuations du débit de ladite grille par rapport à son débit nominal, et pour l'autre ou les autres pièce(s) du logement, dites annexes, des grilles de soufflage (16, 17) munies de registres de réglage qui permettent de faire varier le débit desdites grilles par rapport à leur débit nominal, dans une plage telle que la grille de soufflage (15) de la pièce maîtresse puisse absorber ces variations de débit,
- à réguler la température dans chaque pièce annexe du logement en modifiant, au moyen des registres de réglage, le débit d'air délivré dans chacune desdites pièces annexes,
- et à absorber les fluctuations de débit en les répercutant dans la pièce maîtresse au travers de la grille de soufflage (15) non munie de registre de réglage.

2. Procédé selon la revendication 1 pour la climatisation et le chauffage de logements, dans lequel on utilise une unité extérieure (2) dotée de moyens d'inversion de cycle, et une unité intérieure (1) équipée d'une batterie électrique de complément pilotée par un thermostat extérieur.

3. Procédé selon l'une des revendications 1 ou 2, dans lequel on utilise une unité intérieure (1) et une unité extérieure (2) à détente directe.

4. Procédé selon l'une des revendications 1 à 3, caractérisé en ce que l'on pilote les registres de réglage des grilles de soufflage (16, 17) des pièces annexes au moyen d'organes à commande thermostatique.

5. Procédé selon l'une des revendications précédentes, caractérisé en ce que l'on recouvre la face supérieure du faux plafond (6) au moyen d'une couche (14) de matériau isolant phoniquement et thermiquement.

6. Procédé selon l'une des revendications précédentes, caractérisé en ce que l'on intègre l'unité intérieure (1) dans le faux plafond (6), et en ce que l'on sépare par une jouée (10) ledit faux plafond en deux parties formant un plenum de reprise (11), doté d'une grille de reprise (12) apte à servir de trappe de visite, et le plenum de soufflage (7).

7. Dispositif de climatisation et/ou de chauffage de logements, notamment d'immeubles collectifs, pour la mise en oeuvre du procédé selon l'une des revendications 1 à 6, comprenant :
- une unité intérieure (1) du type basse pression et une unité extérieure (2) reliées par des liaisons fluidiques et électriques (3), l'unité extérieure (2) comprenant un compresseur, des moyens de ventilation et un échangeur, et l'unité intérieure (1) comprenant des moyens de ventilation et un échangeur,
- des moyens de soufflage et de reprise d'air reliés à l'unité intérieure (1),
- un organe (4) de contrôle de la température à l'intérieur du logement apte à asservir le fonctionnement de l'unité extérieure (2),
- les moyens de soufflage comprenant un faux plafond (6) formant un plenum étanche (7) qui sert de chambre de détente, ledit plenum comportant des grilles de soufflage (15-17) pour chacune des pièces du logement,
ledit dispositif étant caractérisé en ce que :
. une des grilles de soufflage (15) en communication avec l'une des pièces du logement, dite pièce maîtresse, et démunie de registre de réglage est adaptée pour posséder des caractéristiques aérauliques autorisant des fluctuations du débit de ladite grille par rapport à son débit nominal,
. les autres grilles de soufflage (16, 17) en communication avec la ou les autres pièce(s) du logement, sont munies de registres de réglage permettant de faire varier le débit desdites grilles par rapport à leur débit nominal, dans une plage telle que la grille de soufflage (15) de la pièce maîtresse puisse absorber les variations de débit.

8. Dispositif de climatisation et de chauffage selon la revendication 7, dans lequel l'unité extérieure (2) est dotée de moyens d'inversion de cycles, et l'unité intérieure (1) est équipée d'une batterie électrique asservie à un thermostat extérieur.

9. Dispositif selon l'une des revendications 7 ou 8, dans lequel l'unité intérieure (1) et l'unité extérieure (2) sont à détente directe.

10. Dispositif selon l'une des revendications 7 à 9, caractérisé en ce qu'il comprend, pour chaque grille de soufflage (16, 17) dotée d'un registre de réglage, un organe à commande thermostatique de pilotage dudit registre.

11. Dispositif selon l'une des revendications 7 à 10, caractérisé en ce que le faux plafond (6) est recouvert d'une couche (14) de matériau isolant phoniquement et thermiquement.

## Patentansprüche

1. Verfahren zur Klimatisierung und/oder Beheizung von Wohnungen, insbesondere in einem Wohngebäude, wobei das besagte Verfahren darin besteht:
- daß von einer äußeren Einheit (2) und einer inneren Einheit (1) Gebrauch gemacht wird, wobei die besagten Einheiten durch strömungstechnische und elektrische Verbindungsleitungen (3) miteinander verbunden sind, die äußere Einheit (2) einen Kompressor, Belüftungsmittel und einen Wärmetauscher umfaßt und die innere Einheit (1) eine Niederdruckeinheit ist und Belüftungsmittel sowie einen Austauscher umfaßt,
- daß mit Hilfe der Belüftungsmittel der inneren Einheit (1) Luftumlauf im Inneren der Wohnung bewirkt wird,
- daß die Operation der äußeren Einheit (2) durch eine Temperaturregelvorrichtung (4) innerhalb der Wohnung gesteuert wird, wobei die besagte Temperaturregelvorrichtung eine Einstelltemperatur bedingt,
- daß die Niederdruckluft ungeregelt in eine falsche Decke (6) eingeführt wird, wobei die besagte falsche Decke eine abgedichtete, als Entspannungskammer dienende Luftverteilkammer (7) bildet, die besagte Luftverteilkammer hinsichtlich eines der Wohnungsräume, des sogenannten Hauptraumes, ein Luftabgabegitter (15) ohne Einstellschieber aber mit lufttechnischen Eigenschaften umfaßt, die so beschaffen sind, daß sie Schwankungen der Luftabgabe aus dem besagten Gitter im Verhältnis zu dessen Nennabgabe ermöglichen, während die besagte Luftverteilkammer hinsichtlich des anderen Raumes bzw. der anderen Wohnungsräume, der sogenannten Nebenräume, mit Regeldämpfern versehene Luftabgabegitter (16, 17) umfaßt, die es ermöglichen, die Luftabgabe der besagten Gitter im Verhältnis zu deren Nennabgabe zu variieren, und zwar in einem Bereich, der so beschaffen ist, daß das Luftabgabegitter (15) des Hauptraumes die besagten Abgabevariationen absorbieren kann,
- daß die Temperatur in jedem Nebenraum der Wohnung durch Ändern der in jeden der besagten Nebenräume abgegebenen Luft mit Hilfe der Regeldämpfer geregelt wird,
- und daß die Luftabgabeschwankungen absorbiert werden, indem sie durch das nicht mit einem Regeldämpfer versehene Luftabgabegitter (15) hindurch in den Hauptraum umgelenkt werden.

2. Verfahren nach Anspruch 1 zur Klimatisierung und Beheizung von Wohnungen, bei dem von einer äußeren mit Zyklusumkehrmitteln versehenen Einheit (2) und einer inneren mit einer durch einen externen Thermostaten gesteuerten elektrischen Zusatzbatterie versehenen Einheit (1) Gebrauch gemacht wird.

3. Verfahren nach einem der Ansprüche 1 oder 2, bei dem von einer inneren Einheit (1) und einer äußeren Einheit (2) mit unmittelbarer Entspannung Gebrauch gemacht wird.

4. Verfahren nach einem der Ansprüche 1 bis 3, dadurch gekennzeichnet, daß die Regeldämpfer der Luftabgabegitter (16, 17) der Nebenräume mit Hilfe von Vorrichtungen für thermostatische Regelung gesteuert werden.

5. Verfahren nach einem der vorstehenden Ansprüche, dadurch gekennzeichnet, daß die obere Fläche der falschen Decke (6) mit einer Schicht (14) aus akustisch und thermisch isolierendem Material überzogen wird.

6. Verfahren nach einem der vorstehenden Ansprüche, dadurch gekennzeichnet, daß die innere Einheit (1) in die falsche Decke (6) eingebaut wird, sowie dadurch, daß die besagte falsche Decke durch eine Seitenwand (10) in zwei Abschnitte unterteilt wird, die eine mit einem Einzugsgitter (12) versehene Einzugsluftverteilkammer (11) und eine Luftabgabeverteilkammer (7) bilden, wobei das besagte Einzugsgitter (12) als Schauklappe dienen kann.

7. Vorrichtung zur Klimatisierung und/oder Beheizung von Wohnungen, insbesondere in Wohngebäuden, zwecks Durchführung des Verfahrens nach einem der Ansprüche 1 bis 6, umfassend:
- eine innere Einheit (1) von Niederdrucktyp und eine äußere Einheit (2), wobei die besagten Einheiten durch strömungstechnische und elektrische Verbindungsleitungen (3) miteinander verbunden sind, die äußere Einheit (2) einen Kompressor, Belüftungsmittel und einen Austauscher umfaßt, und die innere Einheit (1) Belüftungsmittel und einen Austauscher aufweist,
- mit der inneren Einheit (1) in Verbindung stehende Luftabgabe- und Lufteinzugsmittel,
- eine Vorrichtung (4) zum Regeln der Temperatur im Inneren der Wohnung, wobei die besagte Vorrichtung (4) in der Lage ist, die Operation der äußeren Einheit (2) zu steuern,
- wobei die Luftabgabemittel eine falsche Decke (6) umfassen, die eine als Entspannungskammer dienende abgedichtete Luftverteilkammer (7) bildet, während die besagte Luftverteilkammer hinsichtlich jedes der Wohnungsräume Luftabgabegitter (15 - 17) umfaßt, und zwar ist die besagte Vorrichtung dadurch gekennzeichnet:
. daß eines der Luftabgabegitter (15), das mit einem der Wohnungsräume, dem sogenannten Hauptraum, in Verbindung steht und nicht über einen Regeldämpfer verfügt, so konstruiert ist, daß es lufttechnische Eigenschaften aufweist, die Schwankungen der Luftabgabe des besagten Gitters im Verhältnis zu dessen Nennluftabgabe ermöglichen,
. daß die anderen Luftabgabegitter (16, 17), die mit dem anderen Raum bzw. den anderen Wohnungsräumen in Verbindung stehen, mit Regeldämpfern versehen sind, die es ermöglichen, die Luftabgabe der besagten Gitter im Verhältnis zu deren Nennabgabe zu variieren, und zwar in einem Bereich, der so beschaffen ist, daß das Luftabgabegitter (15) des Hauptraums die Luftabgabevariationen absorbieren kann.

8. Vorrichtung zur Klimatisierung und Beheizung nach Anspruch 7, bei der die äußere Einheit (2) mit Zyklusumkehrmitteln und die innere Einheit (1) mit einer durch einen äußeren Thermostaten gesteuerten elektrischen Batterie versehen ist.

9. Vorrichtung nach einem der Ansprüche 7 oder 8, bei der die innere Einheit (1) und die äußere Einheit (2) für unmittelbare Entspannung konstruiert sind.

10. Vorrichtung nach einem der Ansprüche 7 bis 9, dadurch gekennzeichnet, daß sie hinsichtlich jedes mit einem Regeldämpfer versehenen Luftabgabegitters (16, 17) über eine thermostatische Regelvorrichtung zum Steuern des besagten Schiebers verfügt.

11. Vorrichtung nach einem der Ansprüche 7 bis 10, dadurch gekennzeichnet, daß die falsche Decke (6) mit einer Schicht (14) aus akustisch und thermisch isolierendem Material überzogen ist.

## Claims

1. A process for the air conditioning and/or heating of apartments, particularly in apartment buildings, which consists:
- in utilising an external unit (2) and an internal unit (1) linked by means of fluidic and electrical connecting lines (3), whereby said external unit (2) comprises a compressor, ventilating means and a heat exchanger whereas the internal unit (1) is of low-pressure type and comprises ventilating means and a heat exchanger,
- in producing, with the aid of the ventilating means pertaining to the internal unit (1), air circulation within the apartment,
- in regulating the operation of the external unit (2) by means of a temperature-controlling device (4) within the apartment, whereby said temperature-controlling device determines a set temperature,
- in delivering low-pressure air in non-regulated manner into a false ceiling (6) constituting a sealed plenum (7) serving as an expansion chamber, said plenum comprising, in respect of one of the rooms of the apartment, the so-called master room, an air-delivery grating (15) without an adjusting damper but possessing pneumatic characteristics capable of bringing about, in relation to the nominal output of the grating, fluctuations in the output of said grating, and, in respect of the other rooom(s) of the apartment, the so-called subsidiary rooms, air-delivery gratings (16, 17) equipped with adjusting dampers which make it possible to vary the output of said gratings in relation to their nominal output within a range such that the air-delivery grating (15) of the master room can absorb said variations in output,
- in regulating the temperature in each subsidiary room of the apartment by modifying, with the aid of adjusting dampers, the output of air delivered into each of said subsidiary rooms,
- and in absorbing the output fluctuations by deflecting them into the master room through the air-delivery grating (15) which is not equipped with an adjusting damper.

2. A process according to Claim 1 for the air conditioning and heating of apartments, in which use is made of an external unit (2) endowed with cycle-inverting means and of an internal unit (1) equipped with a complementary electrical battery controlled by an external thermostat.

3. A process according to one of Claims 1 or 2, in which use is made of an internal unit (1) and an external unit (2) subject to direct expansion.

4. A process according to one of Claims 1 to 3, characterised in that the adjusting dampers of the air-delivery gratings (16, 17) pertaining to the subsidiary rooms are regulated by means of devices for thermostatic control.

5. A process according to one of the preceding claims, characterised in that the upper face of the false ceiling (6) is lined with a layer (14) of acoustically and thermally insulating material.

6. A process according to one of the preceding Claims, characterised in that the internal unit (1) is integrated within the false ceiling (6) and in that said false ceiling is separated, by means of a lateral wall (10), into two sections constituting an intake plenum (11) which is endowed with an intake grating (12) capable of serving as an inspection flap and the air-delivery plenum (7).

7. A device for the air conditioning and/or heating of apartments, in particular in apartment buildings, with a view to implementing the process according to one of Claims 1 to 6, comprising:
- an internal unit (1) of low-pressure type and an external unit (2) linked by means of fluidic and electrical connecting lines (3), whereby the external unit (2) comprises a compressor, ventilating means and a heat exchanger whereas the internal unit (1) comprises ventilating means and a heat exchanger,
- means associated with the internal unit (1) for the delivery and intake of air,
- a device (4) for controlling the temperature within the apartment, said device being capable of regulating the operation of the external unit (2),
- whereby the air-delivery means comprise a false ceiling (6) constituting a sealed plenum (7) serving by way of expansion chamber and said plenum comprises air-delivery gratings (15 - 17) in respect of each of the rooms of the apartment,
said device being characterised in that:
. one of the air-delivery gratings (15), which is in communication with one of the rooms of the apartment, the so-called master room, is devoid of an adjusting damper and so designed as to possess pneumatic characteristics enabling the output of said grating to vary from the nominal output of said grating,
. the other air-delivery gratings (16, 17) which are in communication with the other room(s) of the apartment are equipped with adjusting dampers making it possible to vary the output of said gratings in relation to the nominal output of the latter, within a range such that the air-delivery grating (15) of the master room is capable of absorbing the output variations.

8. A device for air conditioning and heating according to Claim 7, in which the external unit (2) is endowed with cycle-inverting means and the internal unit (1) is equipped with an electrical battery controlled by an external thermostat.

9. A device according to one of Claims 7 or 8, in which the internal unit (1) and the external unit (2) are subject to direct expansion.

10. A device according to one of Claims 7 to 9, characterised in that it comprises, in respect of each air-delivery grating (16, 17) endowed with an adjusting damper, a thermostatic controlling device for regulating said damper.

11. A device according to one of Claims 7 to 10, characterised in that the false ceiling (6) is lined with a layer (14) of acoustically and thermally insulating material.
